# EUROPÄISCHE PATENTANMELDUNG

(11) **EP 4 693 763 A1**
(43) Veröffentlichungstag der Anmeldung: **11.02.2026**
(21) Anmeldenummer: 24193637.6
(22) Anmeldetag: 08.08.2024
(51) Int. Cl.: H01R 13/639

(54) **AUTOMATISIERUNGSBAUGRUPPE MIT EINEM GEHÄUSE**

(71) Anmelder: Siemens Aktiengesellschaft, 80333 München (DE)
(72) Erfinder: Auerswald, Christian, 09131 Chemnitz (DE); Holtz, Stefan, 04277 Leipzig (DE); Pfau, Rainer, 09127 Chemnitz (DE); Traub, Andreas, 92224 Amberg (DE)
(74) Vertreter: Siemens Patent Attorneys

(57) **Zusammenfassung**

Die Erfindung betrifft eine Automatisierungsbaugruppe (1) mit einem Gehäuse (2), welches eine Rückseite (Ru), eine Vorderseite (Vo), eine Unterseite (Un), eine Oberseite (Ob), eine linke Seite (li) und eine rechte Seite (re) aufweist,
in dem Gehäuse (2) ist eine Leiterplatte (LP) zwischen der linken Seite (li) und der rechten Seite (re) des Gehäuses (2) angeordnet,
auf der Leiterplatte (LP) ist in Richtung der Vorderseite (Vo) ein Steckverbinder-Element (SW1) angeordnet, das Steckverbinder-Element (SW1) ist ausgestaltet ein Steckverbinder-Gegenelement (SM1) aufzunehmen, welches wiederum mit mehreren Anschluss-Klemmen (AK) zur Aufnahme von Signalleitungen versehen ist, wobei auf der Leiterplatte (LP) eine Prüfeinheit (PE) angeordnet ist, die über zumindest eine erste elektrische Leitung (L1) mit einem ersten Kontakt (K1) des Steckverbinder-Elements (SW1) und über eine zweite elektrische Leitung (L2) mit einem zweiten Kontakt (K2) des Steckverbinder-Elements (SW1) verbunden ist, und ausgestaltet ist ein in den Anschluss-Klemmen (AK) des Steckverbinder-Gegenelementes (SM1) angeordnetes Kodier-Element (EK) abzufragen, das Kodier-Element (EK) weist einen Speicherbaustein (3) auf, in welchem eine Identifizierungsnummer (I-Nr) abgespeichert ist,
die Prüfeinheit (PE) ist ausgestaltet zu prüfen, ob die Identifizierungsnummer (I-Nr) auf dem Kodier-Element (EK) mit einer Gegen-Identifizierungsnummer (GI-Nr) auf der Prüfeinheit (PE) übereinstimmt.

## Beschreibung

Die Erfindung betrifft eine Automatisierungsbaugruppe mit einem Gehäuse, welches eine Rückseite, eine Vorderseite, eine Unterseite, eine Oberseite, eine linke Seite und eine rechte Seite aufweist, in dem Gehäuse ist eine Leiterplatte zwischen der linken Seite und der rechten Seite des Gehäuses angeordnet, auf der Leiterplatte ist in Richtung der Vorderseite ein Steckverbinder-Element angeordnet, das Steckverbinder-Element ist ausgestaltet ein Steckverbinder-Gegenelement aufzunehmen, welches wiederum mit mehreren Anschluss-Klemmen zur Aufnahme von Signalleitungen versehen ist.

Aus den folgenden Patentschriften bzw. Offenlegungsschriften sind Automatisierungskomponenten mit Gehäusen und Anschluss Feldern bzw. mit Steckverbindern für Signalleitungen bereits bekannt, die EP 2 906 030 B1 beschreibt eine elektronische Baugruppe mit einer elektrisch leitfähigen Verbindung. Die EP 2 624 378 B1 beschreibt eine Ein-/Ausgabebaugruppe der industriellen Automatisierungstechnik. Die EP 2 654 317 B1 zeigt eine Ein-/Ausgabebaugruppe mit einem Anzeigeelement. Die EP 2 683 227 B1 zeigt ein Elektronikmodul zum Einstecken in eine Trägereinheit. Die EP 2 728 984 A1 offenbart ein Gehäuse mit einem ersten Gehäuseteil und mit einem zweiten Gehäuseteil mit einem Zapfengelenk.

Die EP 2 456 017 B1 beschreibt eine Steckervorrichtung für elektronische Baugruppen in Automatisierungssystemen, hier wird eine Steckervorrichtung für die elektronische Baugruppe offenbart, die eine leicht zugängliche Vorverdrahtung von Signalleitungen ermöglicht.

Die EP 2 683 227 B1 beschreibt ein Elektronikmodul, das in eine Trägereinheit eingesteckt wird und ein Kodierpärchen umfasst, bestehend aus einem ersten und einem zweiten Kodierteil, die nach dem Schlüssel-Schloss-Prinzip gestaltet sind. Das erste Kodierteil ist fest in der Rückseite des Moduls verrastet, während das zweite Kodierteil lösbar am ersten befestigt ist. Zusätzlich ist ein Speicherbaustein am zweiten Kodierteil angebracht, der mit dem Steckverbinder verbunden ist.

Diese Lösung ermöglicht die Speicherung von Informationen im Speicherbaustein, die beim Austausch des Elektronikmoduls ausgewertet werden können, was den Aufbau fehlersicherer Systeme unterstützt.

Es ist Aufgabe der vorliegenden Erfindung das Kodierungs-prinzip bzw. die Automatisierungsbaugruppe derart weiter-zu entwickeln, dass die Komplexität und die Kosten minimiert werden.

Bei der obengenannten Automatisierungsbaugruppe mit einem Gehäuse wird die Aufgabe dadurch gelöst, dass auf der Leiterplatte eine Prüfeinheit angeordnet ist, die über zumindest eine erste elektrische Leitung mit einem ersten Kontakt des Steckverbinder-Elements und über eine zweite elektrische Leitung mit einem zweiten Kontakt des Steckverbinder-Elements verbunden ist, und ausgestaltet ist ein in den Anschluss-Klemmen des Steckverbinder-Gegenelementes angeordnetes Kodier-Element abzufragen, das Kodier-Element weist einen Speicherbaustein auf, in welchem eine Identifizierungsnummer abgespeichert ist, die Prüfeinheit ist ausgestaltet zu prüfen, ob die Identifizierungsnummer auf dem Kodier-Element mit einer Gegen-Identifizierungsnummer auf der Prüfeinheit übereinstimmt.

Das Kodier-Element stellt sicher, dass das Steckverbinder-Gegenelemente, welches einem Klemmenblock für ein Modul entspricht, und das Steckverbinder-Element, welches zu dem Modul gehört, nicht versehentlich vertauscht werden. Zum Beispiel beispielsweise könnten bei Wartungsarbeiten zwei Klemmenblöcke vertauscht werden. Vorzugsweise werden auf dem Kodier-Element Daten abgespeichert, die mindestens beim Hochlauf der einer übergeordneten Steuerung abgefragt werden.

Das Kodier-Element beispielweise ausgestaltet als ein Baustein, ermöglicht eine sichere und zuverlässige Kodierung, indem er eine elektrische Verbindung mit der Automatisierungsbaugruppe bzw. dem Modul herstellt. Durch die Integration des Bausteins in den Klemmblock wird gewährleistet, dass die richtige Verbindung zwischen Klemmenblock und Modul hergestellt wird und Verwechslungen vermieden werden. Von Vorteil ist auch eine nachträgliche Integration einer solchen Kodierung in bereits bestehende Baugruppen.

Eine weitere Ausgestaltung der Automatisierungsbaugruppe sieht ein Sperrmittel vor, welches mit der Prüfeinheit in Verbindung steht und ausgestaltet ist, für den Fall, dass die Identifizierungsnummer auf dem Kodier-Element nicht mit der Gegen-Identifizierungsnummer auf der Prüfeinheit überein-stimmt, ein Sicherheitssignal zu generieren und daraufhin die Automatisierungsbaugruppe zu sperren und/oder ein Stoppsignal zu einer übergeordneten Automatisierungssteuerung zu senden.

Um einen klaren Bezug zwischen dem Klemmenblock und dem Modul zu bekommen, werden die Komponenten mittels eines elektronischen Speicherchip zueinander codiert. Werden also im Fehler- oder Wartungsfall mehrere Klemmenblöcke von Modulen abgenommen, ist mittels des Kodier-Elements die Zuordnung gegeben. Eine fehlerschere Automatisierungssteuerung erkennt dies und würde somit nicht starten, sondern in einen sicheren Zustand übergehen. Dies ist besonders wichtig, wenn es um Menschenleben geht.

Um ständig eine Sicherheit zu gewährleisten ist die Prüfeinheit ausgestaltet zyklisch während des Betriebes der Automatisierungsbaugruppe das Kodier-Element abzufragen.

Demnach wird auch während des Betriebs das System immer wieder abgefragt, ob der richtige Klemmenblock noch gesteckt ist.

Bezüglich des Klemmbocks bzw. des Steckverbinder-Gegenelementes weisen die Anschluss-Klemmen jeweils einem ersten Gegen-Kontakt auf, welcher entweder als eine Kontaktfeder ausgestaltet ist oder mit der Kontaktfeder in Verbindung steht, die Kontaktfeder ist ausgestaltet beim Einschieben eines Leiters selbsttätig zu öffnen und somit sorgt die Federkraft der Kontaktfeder für die erforderliche Anpresskraft des Leiters auf, weiterhin aufweisend einen Betätigungsdrücker, dieser ist ausgestaltet über einen gängigen Schraubendreher betätigt zu werden und damit die Kontaktfeder zu betätigen und damit den Leiter von der Federkraft zu befreien, wobei jeweils zwei Anschluss-Klemmen nebeneinander in dem Steckverbinder-Gegenelement angeordnet sind, weiterhin sind mehrere Anschluss-Klemmen in einer ersten Spalte und mehrere Anschluss-Klemmen in einer zweiten Spalte übereinander angeordnet, wobei jeweils links und rechts einer Anschluss-Klemme ein Betätigungsdrücker angeordnet ist.

Um die Sicherheit zu erhöhen, weist das Kodier-Element eine Umhausung auf, in welchen eine Platine mit dem Speicherbaustein angeordnet ist, aus der Umhausung ragen zumindest ein erster Pin und ein zweiter Pin heraus, welche mit der Platine und somit mit dem Speicherbaustein in Verbindung stehen, die Pins sind ausgestaltet in den Anschluss-Klemmen Halt zu finden, die Umhausung ist in ihren Abmessungen derart ausgestaltet, das die Betätigungsdrücker links und rechts einer Anschluss-Klemme durch die Umhausung abgedeckt sind.

Kodier-Element mit seiner Umhausung ist so gestaltet, dass es zumindest zwei Betätigungsdrücker der benutzten Anschuss-Klemmen komplett abdeckt. Denn wenn Betätigungsdrücker nicht - und vor Allem nicht gleichzeitig - gedrückt werden können, können die Kontaktfedern nicht geöffnet werden. Das Kodier-Element kann somit nicht entnommen werden.

Die Anschluss-Klemmen sind eigentlich für die Aufnahme von abisolierten Kabeln (mit oder ohne Aderendhülse) ausgelegt. Ein Kabel mit passendem Durchmesser kann einfach in die Anschluss-Klemme gedrückt werden. Optional kann dabei auch der Betätigungsdrücker gedrückt werden, um die Kontaktfeder zu öffnen und das Einschieben zu vereinfachen. Besonders bei sehr kleinen Kabelquerschnitten ist das hilfreich.

Um das Kabel wieder zu entfernen, der Betätigungsdrücker gedrückt werden. Ansonsten wird das Kabel nicht freigegeben. Bei entsprechend großer Zugkraft kann das bis zur Beschädigung/Zerstörung von Kabel oder Klemme führen.

Das vorgeschlagene Kodier-Element besitzt beispielsweise vier Pins, die gleichzeitig in die jeweiligen Anschluss-Klemmen gedrückt werden. Hierbei ist es nicht notwendig, die Betätigungsdrücker zu drücken. Ein Kunststoffgehäuse des Kodier-Element ist so gestaltet, dass es die vier Betätigungsdrücker der benutzten Anschluss-Klemmen komplett abdeckt.

Diese Nicht-Lösbarkeit ist gewollt, um elektronisch hinterlegte Informationen eindeutig mit der Verkabelung in Verbindung zu bringen, auch wenn das Elektronikmodul gewechselt wird.

Das vorgeschlagene Kodier-Element kann nachträglich in ein bestehendes mechanisches Konzept eingefügt werden. Eine mechanische Codierung so wie beim Stand der Technik muss nicht mehr erfolgen.

Im Sinne der Erfindung sind Kontakte metallische leitende Komponenten in Steckverbindern, die elektrische und mechanische Verbindungen zwischen passenden Steckverbinderpaaren herstellen. Sie sind in verschiedenen Formen, Größen und Materialien erhältlich, die jeweils auf spezifische Anwendungsanforderungen zugeschnitten sind. Kontakte sind in der Regel in einem Steckverbindergehäuse untergebracht und sie treten beim Einrichten der Verbindung mit ihren Gegenstücken physisch in Kontakt, wodurch ein elektrischer Pfad für Signale entsteht.

Mit Vorteil für eine Entwärmung, ist die Unterseite und die Oberseite zumindest teilweise als ein Lüftungsgitter ausgestaltet, um eine Konvektionskühlung im Inneren des Gehäuses zu ermöglichen.

Die Zeichnung zeigt ein Ausführungsbeispiel der Erfindung. Dabei zeigen:
- FIG 1: eine Automatisierungsbaugruppe in einer perspektivischen Darstellung,
- FIG 2: die Automatisierungsbaugruppe in einer Schnittdarstellung mit Blick auf eine Leiterplatte,
- FIG 3: das Steckverbinder-Gegenelement in einer perspektivischen Darstellung,
- FIG 4: eine Schnittdarstellung des Steckverbinder-Gegenelementes und
- FIG 5: ein Kodier-Element.

Gemäß FIG 1 ist eine Automatisierungsbaugruppe 1 mit einem Gehäuse 2, welches eine Rückseite Ru, eine Vorderseite Vo, eine Unterseite Un, eine Oberseite Ob, eine linke Seite li und eine rechte Seite re aufweist, dargestellt. In dem Gehäuse 2 ist eine Leiterplatte LP zwischen der linken Seite li und der rechten Seite re des Gehäuses 2 angeordnet.

Mit der FIG 2 ist die in FIG 1 dargestellte Automatisierungsbaugruppe 1 in einer Schnittdarstellung mit Sicht auf die Leiterplatte LP dargestellt. Auf der Leiterplatte LP ist in Richtung der Vorderseite Vo ein Steckverbinder-Element SW1 angeordnet, das Steckverbinder-Element SW1 ist ausgestaltet ein Steckverbinder-Gegenelement SM1 aufzunehmen, welches wiederum mehrere Anschlussklemmen zur Aufnahme von Signalleitungen aufweist.

Mit der FIG 2 ist ebenfalls dargestellt, dass auf der Leiterplatte LP eine Prüfeinheit PE angeordnet ist, die Prüfeinheit PE ist über eine erste elektrische Leitung L1 mit einem ersten Kontakt K1 des Steckverbinder-Elements SW1 verbunden. Die Prüfeinheit PE ist weiterhin über eine zweite elektrische Leitung L2 mit einem zweiten Kontakt K2 des Steckverbinder-Elements SW1 verbunden. Die Prüfeinheit PE ist dabei ausgestaltet, ein in dem Steckverbinder-Gegenelement SM1 angeordnetes Kodier-Element EK abzufragen. Das Kodier-Element EK weist einen Speicherbaustein 3 auf, in welchen eine Identifizierungsnummer I-Nr abgespeichert ist. Die Prüfeinheit PE ist nun dazu ausgestaltet, zu prüfen, ob die Identifizierungsnummer I-Nr auf den Kodier-Element EK mit einer Gegen-Identifizierungsnummer GI-Nr auf der Prüfeinheit PE übereinstimmt.

Auch ist in der FIG 2 dargestellt, dass auf der Leiterplatte LP ein Sperrmittel 5 angeordnet ist, welches mit der Prüfeinheit PE in Verbindung steht. Das Sperrmittel 5 ist ausgestaltet, für den Fall, dass die Identifizierungsnummer I-Nr auf dem Kodier-Element EK nicht mit der Gegen-Identifizierungsnummer GI-Nr auf der Prüfeinheit PE übereinstimmt, ein Sicherheitssignal 6 zu generieren und daraufhin die Automatisierungsbaugruppe 1 zu sperren und/oder ein Stoppsignal 7 zu einer übergeordneten Automatisierungssteuerung F-CPU zu senden.

Gemäß FIG 2 ist es demnach möglich, dass die Prüfeinheit PE über die erste Leitung L1 eine Abfrage über den ersten Kontakt K1 und einen ersten Gegenkontakt GK1 zu dem Kodier-Element EK durchführt. Auf dem Kodier-Element EK befindet sich eine Platine 4 auf der wiederum ein Speicherbaustein 3 mit der Identifizierungsnummer I-Nr vorhanden ist. Über den zweiten Gegenkontakt GK2 und den zweiten Kontakt K2 kann nun die Information über die zweite Leitung L2 wieder zur Prüfeinheit PE gelangen.

Weiterhin ist durch die FIG 2 gezeigt, dass das Steckverbinder-Gegenelement SM1 die Anschluss-Klemmen AK aufweist. Die Anschluss-Klemmen AK weisen jeweils den ersten Gegenkontakt GK1, welcher entweder als eine Kontaktfeder KF ausgestaltet ist, oder mit der Kontaktfeder KF in Verbindung steht. Die Kontaktfeder KF ist dementsprechend ausgestaltet, dass beim Einschieben eines Leiters diese selbstständig öffnet und somit sorgt die Federkraft der Kontaktfeder KF für die erforderliche Anpresskraft des Leiters.

Um diesen Leiter wieder aus der Anschluss-Klemme AK zu entfernen, weist jede Anschluss-Klemme AK einen Betätigungsdrücker P auf. Der Betätigungsdrücker P ist ausgestaltet, über einen gängigen Schraubendreher betätigt zu werden und damit die Kontaktfeder KF zu betätigen und damit den Leiter von der Federkraft zu befreien, somit kann der Leiter aus der Anschluss-Klemme AK gelöst werden.

Die FIG 3 macht deutlich, dass jeweils zwei Anschluss-Klemmen AK nebeneinander in dem Steckverbinder-Gegenelement SM1 angeordnet sind. Weiterhin sind mehrere Anschluss-Klemmen AK in einer ersten Spalte S1 und mehrere Anschluss-Klemmen AK in einer zweiten Spalte S2 übereinander angeordnet. Jeweils links und rechts einer Anschluss-Klemme AK befindet sich ein Betätigungsdrücker P.

Gemäß der FIG 4 ist in das Steckverbinder-Gegenelement SM1 ein Kodier-Element EK mit vier Pins eingesteckt (siehe FIG 5). Das Kodier-Element EK weist eine Umhausung UH auf. In der Umhausung UH ist die Platine P mit dem Speicherbaustein 3 angeordnet. Aus der Umhausung UH ragen gemäß FIG 4 ein erster Pin P1, ein zweiter Pin P2, ein dritter Pin P3 und ein vierter Pin P4 heraus, welcher mit der Platine P und somit mit dem Speicherbaustein 3 in Verbindung stehen. Die Pins P1,P2,P3,P4 sind ausgestaltet, in den oberen vier Anschlussklemmen AK halt zu finden. Die Umhausung UH ist in ihren Abmessungen a,b derart ausgestaltet, dass die Betätigungsdrücker P links und rechts der Anschluss-Klemmen AK durch die Umhausung UH abgedeckt sind. Eine Breite a des Kodier-Element EK ist also mindestens so breit, dass die Betätigungsdrücker P in einer Horizontalen abgedeckt werden und eine Höhe b des Kodier-Element EK ist mindestens so hoch, dass so viele Betätigungsdrücker P abgedeckt werden, wie das Kodier-Element EK Reihen belegt. In diesem Fall belegt es zwei Reihen a zwei Anschlussklemmen AK, also hat das Kodier-Element EK vier Pins.

Gemäß der FIG 5 ist das Steckverbinder-Gegenelement SM1 in einer Schnittdarstellung dargestellt, um das Prinzip der Betätigungsdrücker P zu verdeutlichen. Ein Betätigungsdrücker P kann in eine Bewegungsrichtung BR mit einem Schraubendreher gedrückt werden und verbiegt dementsprechend die Kontaktfeder KF, wodurch sich ein in die Anschlussklemme AK gesteckte Leiter wieder lösen lässt. Das Kodier-Element EK ist nun in Bezug auf die Sicherheit so ausgestaltet, dass es die entsprechenden Betätigungsdrücker P derart abgedeckt wird, dass das Kodier-Element EK nicht mehr entfernt werden kann.

Auch die FIG 3 zeigt das Abdecken des Kodier-Element EK der ersten vier Anschlussklemmen AK noch einmal deutlich.

Gemäß der FIG 5 ist das Kodier-Element EK mit seinen vier Pins P1,P2,P3,P4 in einer perspektivischen Darstellung dargestellt. Die Abmessung a,b müssen immer so gewählt werden, dass gewährleistet ist, dass die entsprechenden Betätigungsdrücker P für die jeweiligen Anschlussklemmen AK in denen das Kodier-Element EK steckt, abgedeckt sind.

## Patentansprüche

1. Automatisierungsbaugruppe (1) mit einem Gehäuse (2), welches eine Rückseite (Ru), eine Vorderseite (Vo),
eine Unterseite (Un),
eine Oberseite (Ob),
eine linke Seite (li) und
eine rechte Seite (re) aufweist,
in dem Gehäuse (2) ist eine Leiterplatte (LP) zwischen der linken Seite (li) und der rechten Seite (re) des Gehäuses (2) angeordnet,
auf der Leiterplatte (LP) ist in Richtung der Vorderseite (Vo) ein Steckverbinder-Element (SW1) angeordnet, das Steckverbinder-Element (SW1) ist ausgestaltet ein Steckverbinder-Gegenelement (SM1) aufzunehmen, welches wiederum mit mehreren Anschluss-Klemmen (AK) zur Aufnahme von Signalleitungen versehen ist,
**dadurch gekennzeichnet, dass** auf der Leiterplatte (LP) eine Prüfeinheit (PE) angeordnet ist, die über zumindest eine erste elektrische Leitung (L1) mit einem ersten Kontakt (K1) des Steckverbinder-Elements (SW1) und über eine zweite elektrische Leitung (L2) mit einem zweiten Kontakt (K2) des Steckverbinder-Elements (SW1) verbunden ist, und ausgestaltet ist ein in den Anschluss-Klemmen (AK) des Steckverbinder-Gegenelementes (SM1) angeordnetes Kodier-Element (EK) abzufragen, das Kodier-Element (EK) weist einen Speicherbaustein (3) auf, in welchem eine Identifizierungsnummer (I-Nr) abgespeichert ist,
die Prüfeinheit (PE) ist ausgestaltet zu prüfen, ob die Identifizierungsnummer (I-Nr) auf dem Kodier-Element (EK) mit einer Gegen-Identifizierungsnummer (GI-Nr) auf der Prüfeinheit (PE) übereinstimmt.

2. Automatisierungsbaugruppe (1) nach Anspruch 1, aufweisend
ein Sperrmittel (5), welches mit der Prüfeinheit (PE) in Verbindung steht und ausgestaltet ist, für den Fall, dass die Identifizierungsnummer (I-Nr) auf dem Kodier-Element (EK) nicht mit der Gegen-Identifizierungsnummer (GI-Nr) auf der Prüfeinheit (PE) übereinstimmt, ein Sicherheitssignal (6) zu generieren und daraufhin die Automatisierungsbaugruppe (1) zu sperren und/oder ein Stoppsignal (7) zu einer übergeordneten Automatisierungssteuerung (F-CPU) zu senden.

3. Automatisierungsbaugruppe (1) nach Anspruch 2, wobei die Prüfeinheit (PE) ausgestaltet ist zyklisch während des Betriebes der Automatisierungsbaugruppe (1) das Kodier-Element (EK) abzufragen.

4. Automatisierungsbaugruppe (1) nach einem der Ansprüche 1 bis 3, wobei die Anschluss-Klemmen (AK) jeweils einem
- ersten Gegen-Kontakt (GK1) aufweisen, welcher entweder als eine Kontaktfeder (KF) ausgestaltet ist oder mit der Kontaktfeder (KF) in Verbindung steht, die Kontaktfeder (KF) ist ausgestaltet beim Einschieben eines Leiters selbsttätig zu öffnen und somit sorgt die Federkraft der Kontaktfeder (KF) für die erforderliche Anpresskraft des Leiters und
- einen Betätigungsdrücker (P) aufweisen, dieser ist ausgestaltet über einen gängigen Schraubendreher betätigt zu werden und damit die Kontaktfeder (KF) zu betätigen und damit den Leiter von der Federkraft zu befreien, wobei
- jeweils zwei Anschluss-Klemmen (AK) nebeneinander in dem Steckverbinder-Gegenelement (SM1) angeordnet sind, weiterhin sind mehrere Anschluss-Klemmen (AK) in einer ersten Spalte (S1) und mehrere Anschluss-Klemmen (AK) in einer zweiten Spalte (S1) übereinander angeordnet, wobei jeweils links und rechts einer Anschluss-Klemme (AK) ein Betätigungsdrücker (P) angeordnet ist.

5. Automatisierungsbaugruppe (1) nach Anspruch 4, wobei das
Kodier-Element (EK) eine Umhausung (UH) aufweist, in welchen eine Platine (P) mit dem Speicherbaustein (3) angeordnet ist, aus der Umhausung (UH) ragen zumindest ein erster Pin (P1) und ein zweiter Pin (P2) heraus, welche mit der Platine (P) und somit mit dem Speicherbaustein (3) in Verbindung stehen, die Pins (P1,P2) sind ausgestaltet in den Anschluss-Klemmen (AK) Halt zu finden, die Umhausung (UH) ist in ihren Abmessungen (a,b) derart ausgestaltet, das die Betätigungsdrücker (P) links und rechts einer Anschluss-Klemme (AK) durch die Umhausung (UH) abgedeckt sind.

6. Automatisierungsbaugruppe (1) nach einem der Ansprüche 1 bis 5, wobei die Unterseite (Un) und die Oberseite (Ob) zumindest teilweise als ein Lüftungsgitter (LG1,LG2) ausgestaltet sind, um eine Konvektionskühlung im Inneren des Gehäuses (2) zu ermöglichen.
